# EUROPÄISCHE PATENTSCHRIFT

(11) **EP 0 493 661 B1**
(45) Veröffentlichungstag und Bekanntmachung des Hinweises auf die Patenterteilung: **14.09.1994**
(21) Anmeldenummer: 91118713.6
(22) Anmeldetag: 04.11.1991
(51) Int. Cl.: A47B 96/00, A47B 57/26

(54) **Regal**
Shelf
Etagère

(30) Priorität: 31.12.1990 DE 9017586 U
(43) Veröffentlichungstag der Anmeldung: 08.07.1992
(73) Patentinhaber: Fürst, Stephan, D-81543 München (DE); Patte, Stefan, D-81543 München (DE)
(72) Erfinder: Fürst, Stephan, D-81543 München (DE); Patte, Stefan, D-81543 München (DE)
(74) Vertreter: Gudel, Diether

(56) Entgegenhaltungen:
- DE-A- 2 802 301
- DE-A- 3 901 481
- DE-C- 581 531
- DE-U- 8 814 701

## Beschreibung

Die Erfindung betrifft ein Regal mit Regalböden.

Der Erfindung liegt die Aufgabe Zugrunde, ein Regal vorzuschlagen, das leicht an die jeweils gewünschten Abmessungen angepaßt werden kann. Außerdem soll es sich durch ein ansprechendes Design auszeichnen.

Zur Lösung dieser Aufgabe ist das Regal gekennzeichnet durch einen Grundrahmen mit einem vorderen und einem hinteren Paar lotrechter Stützen, die an ihren oberen Enden paarweise zueinander weisende Verlängerungen aufweisen, in die von unten lotrechte Tragstangen eingeschraubt sind, an denen in einstellbarer Höhe waagerechte Auflagestangen befestigt sind, auf die die Regalböden aufgelegt sind.

Bevorzugt wird es, wenn am Grundrahmen etwa mittig eine lotrechte, hintere Anschlagstange vorgesehen ist. Diese dient insbesondere beim Auflegen der Regalböden auf die Tragstangen als rückwärtiger Anschlag und als Kabelschacht.

Weiter ist zur Erhöhung der Stabilität ein unteres Regalfach mit der Anschlagstange über eine Schraube befestigt.

Weiterhin wird es bevorzugt, wenn der Grundrahmen in einer Draufsicht ein nach vorne offenes U-Profil hat. Der Grundrahmen ist somit einerseits stabil und andererseits von vorne leicht zugänglich. Der Rahmen kann aber auch geschlossen sein.

Ferner wird es bevorzugt, wenn die als Rohre ausgebildeten Tragstangen an ihren oberen Enden ein Innengewinde haben, in das eine Madenschraube eingedreht ist, die in eine in die waagerechten Verlängerungen eingelassene Schraubenmutter eingedreht ist. Dadurch wird eine stabile und dennoch leicht montierbare Befestigung der Tragstangen am Grundrahmen bzw. an den Verlängerungen des Grundrahmens geschaffen. Weil die Madenschrauben in die Verlängerungen eingelassen sind, sind sie von außen nicht sichtbar. Dasselbe gilt für die Madenschrauben. Die Teile können aber auch miteinander verschweißt sein.

Fernerhin wird es bevorzugt, wenn die Auflagestangen an ihren Enden Durchgangslöcher für die Tragstangen haben, wobei eine von außen betätigbare Schraube von der Stirnseite her in die Auflagestange eingeschraubt ist, die mit ihrer Spitze zur Anlage an die betreffende Tragstange gebracht werden kann. Dadurch können die Auflagestangen in der jeweils gewünschten Höhe einfach und sicher an den Tragstangen befestigt werden.

Diesbezüglich wird es bevorzugt, wenn die Schraube in eine in die Auflagestange eingelassene Gewindemutter eingedreht ist. Auch dadurch wird eine besonders stabile Verbindung geschaffen und man kann von außen die Gewindemutter nicht sehen.

Fernerhin wird es bevorzugt, wenn die Auflagestangen als Vierkantrohre ausgebildet sind. Dadurch werden an den Auflagestangen Auflageflächen für die Regalböden geschaffen. Sie können aber auch als Rundrohre ausgebildet sein.

Weiterhin wird es bevorzugt, wenn die Regalböden aus Glas bestehen. Dadurch erhält das Regal ein sehr leichtes Aussehen. Bezüglich der anderen Teile des Regals, nämlich des Grundrahmens, der Tragstangen und/oder der Auflagestangen wird es bevorzugt, wenn diese aus den jeweils gewünschten Materialien hergestellt werden, wobei man insbesondere auf ein gutes, ansprechendes Design achten soll. Diese Teile bestehen beispielsweise aus Stahl, Edelstahl, mit oder ohne mit Lack, Chrom etc. behandelter Oberfläche. Weiterhin bevorzugte und mögliche Materialien sind Eisen, Kupfer, Messing, Holz usf., jeweils ggf. mit verschiedenen Oberflächenbehandlungen, wie Chrom, Nickel, Lack etc.

Auch die Fachböden oder Regalböden können aus anderen Materialien als Glas bestehen, beispielsweise aus Holz, Metall, Stein usf.

Die Erfindung wird im folgenden anhand eines Ausführungsbeispiels näher erläutert, aus dem sich weitere wichtige Merkmale ergeben. Die Figuren Zeigen Ansichten bzw. Details einer flachen Version eines erfindungsgemäßen Regals, wobei zur Verdeutlichung die Regalböden oder Fachböden jeweils fortgelassen sind. Im einzelnen zeigt
- Fig. 1: - eine Vorderansicht des Regals;
- Fig. 2: - eine Draufsicht auf das Regal;
- Fig. 3: - eine Stirnansicht des Regals;
- Fig. 4: - in vergrößertem Maßstab die Einzelheit X in Fig. 1;
- Fig. 5: - in ebenfalls vergrößertem Maßstab die Einzelheit Y von Fig. 1;
- Fig. 6: - eine Draufsicht auf Fig. 5;
- Fig. 7: - eine Stirnansicht von Fig. 5 und 6.

Die Fig. 1 bis 3 zeigen einen Grundrahmen mit einem U-Profil 1, an dessen vier Ecken vier lotrechte Stützen 2 befestigt sind. An den oberen Enden gehen die Stützen in waagerechte Verlängerungen 3 über, deren Enden abgeschrägt sind, wie zeichnerisch dargestellt. Außerdem ist mittig am Grundrahmen eine lotrechte, hintere Anschlagstange 4 befestigt, die ebenfalls nach oben weist.

An den Verlängerungen 3 sind hängende Tragstangen 5 befestigt. An diesen wiederum sind waagerechte Auflagestangen 6 befestigt, und zwar in jeweils einstellbarer Höhe.

Die Anschlagstange 4 ist als L-Profil ausgebildet, wobei ihr waagerechter Schenkel 7 an dem untersten Paar der Auflagestangen 6 befestigt ist.

In Fig. 1 sind außerdem Fachböden oder Regalböden 8 angedeutet, die auf den Paaren der Auflagestangen 6 aufliegen.

Fig. 4 zeigt im einzelnen die Befestigung der Tragstangen 5 an den waagerechten Verlängerungen 3 der Stützen 2. Daraus geht auch hervor, daß die Tragstangen als Rohre ausgebildet sind, jeweils mit einem Innengewinde am oberen Ende des Rohres. In das Innengewinde ist eine Madenschraube 9 eingeschraubt. Diese wiederum ist in eine Schraubenmutter 10 eingedreht, die in eine entsprechende Aufnahme an der Unterseite der Verlängerung 3 eingelassen und dort eingeschweißt ist.

Die Fig. 5 bis 6 zeigen Einzelheiten der höhenverstellbaren Befestigung der Auflagestangen 6 an den Tragstangen 5. Hierzu sind die Tragstangen in Durchgangslöcher an den Auflagestangen 6 eineschoben. Die Auflagestangen sind als Vierkantrohre ausgebildet. In ihre Stirnseite ist jeweils eine Gewindemutter 11 aus Edelstahl eingelassen und dort eingeschweißt. In die Gewindemutter ist eine Schraube 12 mit einem Innenschraubenkantimbus eingeschraubt, deren Spitze sich an die betreffende Tragstange 5 anlegt und diese dort in der einmal eingestellten Höhe fixiert.

Je nach den getroffenen Abmessungen kann man Regale in der gewünschten Ausführung herstellen. Auch kann die Höhe der Auflagestangen 6 stufenlos verstellt werden und mit ihr die Lage der Regalböden.

## Patentansprüche

1. Regal mit Regalböden,
**gekennzeichnet durch**
einen Grundrahmen (1) mit einem vorderen und einem hinteren Paar lotrechter Stützen (2), die an ihren oberen Enden paarweise zueinander weisende Verlängerungen (3) aufweisen, in die von unten lotrechte Tragstangen (5) eingeschraubt sind, an denen in einstellbarer Höhe waagerechte Auflagestangen (6) befestigt sind, auf die die (8) Regalböden aufgelegt sind.

2. Regal nach Anspruch 1,
**dadurch gekennzeichnet,**
daß etwa mittig eine lotrechte, hintere Anschlagstange (4) vorgesehen ist.

3. Regal nach Anspruch 1 oder 2,
**dadurch gekennzeichnet,**
daß der Grundrahmen (1) in einer Draufsicht ein nach vorne offenes U-Profil hat.

4. Regal nach einem der Ansprüche 1 - 3,
**dadurch gekennzeichnet,**
daß die als Rohre ausgebildeten Tragstangen (5) an ihren oberen Enden ein Innengewinde haben, in das eine Madenschraube (9) eingedreht ist, die in eine in die waagerechten Verlängerungen (3) eingelassene Schraubenmutter (10) eingedreht ist.

5. Regal nach einem der Ansprüche 1 - 4,
**dadurch gekennzeichnet,**
daß die Auflagestangen (6) an ihren Enden Durchgangslöcher für die Tragstangen (5) haben und daß eine von außen betätigbare Schraube (12) von der Stirnseite her in die Auflagestange (6) eingeschraubt ist, die mit ihrer Spitze zur Anlage an die betreffende Tragstange (5) gebracht werden kann.

6. Regal nach Anspruch 5,
**dadurch gekennzeichnet,**
daß die Schraube (12) in ein in der Tragstange befindliches Gewinde eingedreht ist.

7. Regal nach einem der Ansprüche 1 - 6,
**dadurch gekennzeichnet,**
daß die Auflagestangen (6) als Vierkantrohre ausgebildet sind.

8. Regal nach einem der Ansprüche 1 - 7,
**dadurch gekennzeichnet,**
daß die Regalböden (8) aus Glas bestehen oder anderen Materialien wie Holz, Marmor, Plexiglas, und daß die anderen Teile des Regals aus Messing, Kupfer, Stahl, Edelstahl, Plastik u. dgl. Materialien bestehen.

## Claims

1. A shelf unit having shelves, characterised by a base frame (1) with a front and a rear pair of vertical uprights (2) whose upper ends have extensions (3) which are directed towards one another in pairs and into which vertical bearing bars (5) are screwed from below, horizontal supporting bars (6) onto which the shelves (8) are placed being secured to these bearing bars (5) in a vertically adjustable manner.

2. A shelf unit in accordance with Claim 1, characterised in that a vertical rear stop bar (4) is provided substantially centrally.

3. A shelf unit in accordance with Claim 1 or 2, characterised in that the base frame (1) has, in plan view, a U-shape which is open frontwards.

4. A shelf unit in accordance with any one of Claims 1 - 3, characterised in that the upper ends of the bearing bars (5) in the form of tubes have an internal thread into which there is screwed a headless screw (9) which is screwed into a screwed nut (10) let into the horizontal extensions (3).

5. A shelf unit in accordance with any one of Claims 1 - 4, characterised in that the ends of the supporting bars (6) have through holes for the bearing bars (5), and in that a screw (12) which can be manipulated from the exterior is screwed into the supporting bar (6) from the end face and its point can brought into contact with the relevant bearing bar (5).

6. A shelf unit in accordance with Claim 5, characterised in that the screw (12) is screwed into a thread located in the bearing bar.

7. A shelf unit in accordance with any one of Claims 1 - 6, characterised in that the supporting bars (6) are in the form of square tubes.

8. A shelf unit in accordance with any one of Claims 1 - 7, characterised in that the shelves (8) are composed of glass or other materials such as wood, marble, plexiglass, and in that the other parts of the shelf unit are composed of brass, copper, steel, special steel, plastics and materials of that kind.

## Revendications

1. Rayonnage avec étagères,
caractérisé par
un cadre de base (1) avec à l'avant et à l'arrière deux piquets d'étaiement verticaux (2), se prolongeant en coude l'un vers l'autre à leur extrémité supérieure (3). En dessous des extrémités de ces piquets s'adaptent des tiges verticales (5) sur lesquelles se fixent des tiges horizontales (6) à hauteur variable, elles supportent les planches transversales (8).

2. Rayonnage suivant la demande 1,
caractérisé par
un piquet vertical d'arrêt au milieu arrière (4).

3. Rayonnage suivant la demande 1 ou 2,
caractérisé par
vu d'en haut, un cadre de base (1) en forme de U et s'ouvrant par devant.

4. Rayonnage suivant les demandes 1 à 3,
caractérisé par,
des tiges verticales en forme de tube (5) avec un pas de vis à leur extrémité supérieure et dans lequel est placé une vis sans tête (9), qui s'adapte dans l'écrou (10) placé dans la partie coudée (3) des piquets d'étaiement verticaux.

5. Rayonnage suivant une des demandes 1 à 4,
caractérisé par,
des tiges horizontales de support (6) percées à leur extrémité pour laisser passer les tiges verticales (5), une vis(12) placée sur le côté à l'extrémité de la tige horizontale (6) qui se bute contre la tige verticale (5).

6. Rayonnage suivant la demande 5,
caractérisé par,
une vis (12) qui se visse dans un écrou qui est placé dans la tige transversale de support.

7. Rayonnage suivant une des demandes 1 à 6,
caractérisé par,
des tiges horizontales de support (6) en forme de tube carré.

8. Rayonnage suivant une des demandes 1 à 7,
caractérisé par,
des étagères en verre ou d'autres matériaux comme le bois, le marbre, le plexiglas, tandis que les autres parties du rayonnages peuvent être en laiton, cuivre, acier, acier spécial, plastique etc...
